# EUROPÄISCHE PATENTSCHRIFT

(11) **EP 3 727 987 B1**
(45) Veröffentlichungstag und Bekanntmachung des Hinweises auf die Patenterteilung: **29.03.2023**
(21) Anmeldenummer: 19704567.7
(22) Anmeldetag: 01.02.2019
(51) Int. Cl.: B61D 17/04

(54) **VERFAHREN ZUR HERSTELLUNG EINER SCHIENENFAHRZEUGGROSSKOMPONENTE AUS LEICHTMETALL-HOHLPROFILEN**
METHOD FOR PRODUCING A LARGE COMPONENT FOR RAIL VEHICLES, WHICH CONSISTS OF HOLLOW LIGHT-METAL PROFILED SECTIONS
PROCÉDÉ DE FABRICATION D'UN COMPOSANT DE GRANDE TAILLE DE VÉHICULE FERROVIAIRE À PARTIR DE PROFILÉS CREUX EN MÉTAL LÉGER

(30) Priorität: 21.02.2018 AT 501572018
(43) Veröffentlichungstag der Anmeldung: 28.10.2020
(73) Patentinhaber: Siemens Mobility Austria GmbH, 1210 Wien (AT)
(72) Erfinder: NEDELIK, Robert, 1100 Wien (AT); RUTHMEIER, Andreas Karl, 3300 Amstetten (AT); SEITZBERGER, Markus, 1230 Wien (AT)
(74) Vertreter: Siemens Patent Attorneys
(86) Internationale Anmeldenummer: PCT/EP2019/052495
(87) Internationale Veröffentlichungsnummer: WO 2019/162061

(56) Entgegenhaltungen:
- EP-A1- 0 790 168
- EP-A1- 2 669 133
- WO-A1-2017/093297
- US-A1- 2003 005 852

## Beschreibung

### Technisches Gebiet

Die Erfindung betrifft ein Verfahren zur Herstellung einer Schienenfahrzeuggroßkomponente aus Leichtmetall-Hohlprofilen sowie ein Leichtmetall-Hohlprofil.

### Stand der Technik

Der Wagenkasten eines Passagierschienenfahrzeuges kann mittels sogenannter Integralbauweise hergestellt werden, bei welcher Metallprofile zu Großkomponenten verbunden werden und diese wiederum zu einem Wagenkasten. Die Großkomponenten stellen typischerweise eine Seitenwand, ein Untergestell, ein Dach oder eine Stirnwand da, wobei als Verbindungstechnik der Metallprofile untereinander sowie zur Verbindung der Großkomponenten meist ein Schweißverfahren eingesetzt wird. Diese Bauweise erlaubt einen hohen Automatisierungsgrad der Herstellung und beim Einsatz von Leichtmetallprofilen auch eine relativ geringe Wagenkastenmasse. Die Metallprofile selbst sind meist als geschlossene Hohlprofile ausgebildet und können zusätzliche Merkmale, wie Befestigungsleisten oder Schweißbadsicherungen für die weitere Fertigung aufweisen. Diese Schweißnähte weisen aufgrund bestimmter metallurgischer Zusammenhänge eine geringere Festigkeit als die zu verbindenden Leichtmetallprofile auf, was es zweckmäßig macht, diese Schweißnähte möglichst in gering belasteten Zonen anzuordnen. Auf lokal erhöhten Festigkeitsbedarf von Wagenkästen, beispielsweise neben Tür- oder Fensteröffnungen kann nur in geringem Ausmaß eingegangen werden, da die Metallprofile entlang ihrer Längsausdehnung immer denselben Querschnitt aufweisen. Solcherart weist ein Wagenkasten in Integralbauweise häufig eine größere Masse auf, als es zur Erfüllung der Festigkeitsanforderungen erforderlich wäre. Eine mögliche Lösung dieses Problems kann mittels der Fertigung eines Wagenkastens aus Leichtmetall in Differentialbauweise gefunden werden. Bei Stahlwagenkästen ist diese Bauweise gebräuchlich, bei welcher die Großkomponenten aus einem mit Blech beplankten Gitterrahmen von Spanten und Stringern aufgebaut sind. Das Außenblech wird dabei üblicherweise mittels Punktschweißnähten oder Kehlnähten mit der Rahmenstruktur gefügt. Eine Stahl-Integralbauweise, die geringeren Fertigungsaufwand bedeuten würde, ist technologisch nicht umsetzbar. Bei Aluminiumwagenkästen erfordert eine herkömmliche Differentialbauweise eine große Anzahl an Schweißnähten, welche auch oft nicht automatisierbar herstellbar sind und damit hohe Fertigungskosten bewirken. Deshalb, neben der Schwächung des Materials durch Schweißungen, wird diese Bauweise bei Leichtmetall vermieden. In der europäischen Patentanmeldung EP 0 790 168 A1 ist ein Wagenkastenaufbau für ein Schienenfahrzeug offenbart, welcher aus einer Mehrzahl von Kammerprofilen aufgebaut ist, die untereinander unlösbar verbunden sind. Öffnungen, wie Fenster, werden dabei nach dem Zusammenfügender Kammerprofile eingebracht.

### Darstellung der Erfindung

Der Erfindung liegt daher die Aufgabe zugrunde, ein Verfahren zur Herstellung einer Schienenfahrzeuggroßkomponente aus Leichtmetall-Hohlprofilen anzugeben, welches es erlaubt, spezifische Festigkeitserfordernisse an bestimmten Positionen der Großkomponente erfüllen zu können und dabei ein möglichst geringes Gewicht der Großkomponente bei hohem Automatisierungsgrad und damit verbundenen geringen Fertigungskosten zu erzielen.

Die Aufgabe wird durch ein Verfahren mit den Merkmalen des Anspruchs 1 gelöst. Vorteilhafte Ausgestaltungen sind Gegenstand untergeordneter Ansprüche.

Dadurch ist der Vorteil erzielbar, eine Schienenfahrzeuggroßkomponente aufbauen zu können, welche einerseits automatisierbar und kostengünstig herstellbar ist, andererseits betreffend lokaler Festigkeitsanforderungen so flexibel realisierbar ist wie mittels einer Differentialbauweise.

Erfindungsgemäß werden, typischerweise mehrere, Leichtmetall-Hohlprofile miteinander verbunden und anschließend Teile einer Decklage der zusammengesetzten Leichtmetall-Hohlprofile entfernt. Solcherart kann an Positionen, an welchen keine erhöhten Festigkeitsanforderungen bestehen (beispielsweise in hinreichender Entfernung zu Fensterausschnitten), Gewicht eingespart werden ohne die erforderliche Festigkeit der Großkomponente signifikant zu reduzieren.

Die zu entfernende Fläche der Decklage ist von den Festigkeitsanforderungen an die Großkomponente bzw. den Wagenkasten bestimmt. Um eine relevante Gewichtseinsparung erzielen zu können, muss ein großer Teil der Decklage entfernt werden wobei es vorteilhaft ist, zumindest 50% der Fläche der inneren Decklage einer Großkomponente zu entfernen.

Dabei ist es besonders vorteilhaft, die Leichtmetall-Hohlprofile untereinander mittels eines automatisierbaren Schweißverfahrens zu fügen und anschließend die Decklage der zusammengesetzten Leichtmetall-Hohlprofile mittels eines ebenso automatisierbaren Fräsverfahrens teilweise zu entfernen. Dies ist insbesondere vorteilhaft, da bei einer herkömmlichen Fertigung einer Schienenfahrzeuggroßkomponente in Integralbauweise ohnedies eine spanende Bearbeitung (z.B. für die Herstellung von Fenster- und Türausschnitten) auszuführen ist. Dabei kann das Entfernen der Decklage einfach als weiterer Arbeitsschritt vorgesehen werden und es sind keinerlei weitere Transport- oder Einrichtarbeiten erforderlich.

Es ist besonders vorteilhaft, die Decklage der zusammengesetzten Leichtmetall-Hohlprofile an jener Seite zumindest teilweise zu entfernen, welche in eingebautem Zustand der Großkomponente die Innenseite des Schienenfahrzeugs bildet.

Die nach Entfernung der Decklage verbleibenden Stege bilden einerseits versteifende Rippen in der Großkomponente, andererseits können sie zur Befestigung von Innenausbauteilen wie Wandverkleidungen etc. herangezogen werden.

Die Erfindung sieht vor, unterhalb der entfernten Bereiche der Decklage auch Abschnitte der darunterliegenden Stege verbleiben zu lassen, d.h. diese Stege nicht vollständig zu entfernen. Solcherart ist der Vorteil erzielbar, eine Reduktion der Bauteilmasse ohne signifikante Reduktion der Formstabilität zu erreichen. Bereits kurze verbleibende Abschnitte der Stege bewirken eine große Aussteifung der Außenwand, insbesondere eine deutlich erhöhte Beulsteifigkeit.

Eine besonders vorteilhafte Ausführungsform der Erfindung sieht vor, Leichtmetall-Hohlprofile einzusetzen, welche auf die teilweise Entfernung der Stege hin optimiert sind, wobei die zu verbleibenden Abschnitte der Stege besonders steifigkeitserhöhend ausgebildet sind.

Dabei kann das Hohlprofil geschlossen mit zwei Decklagen ausgeführt sein, wobei die Decklagen mit Stegen untereinander verbunden sind und wobei die Stege einen ersten Abschnitt aufweisen, welcher senkrecht zu einer Decklage angeordnet ist und nach diesem ersten Abschnitt die Stege eine Verzweigung aufweisen. Wird ein solches Hohlprofil bearbeitet, wobei die Stege so entfernt werden, dass der erste, senkrecht zur Decklage orientierte Abschnitt und ein bestimmter Abschnitt nach der Verzweigung verbleibt, so zeigt der gesamte verbliebene Abschnitt einen im Wesentlichen T-förmigen Querschnitt. Ein solcher T-förmiger Querschnitt eines verbliebenen Abschnitts eines Steges ist äußerst vorteilhaft, da er eine besonders hohe Aussteifung der verbliebenen Decklage gewährleistet und sich zudem besonders gut für die Befestigung von weiteren Bauteilen (z.B. einer Innenverkleidung) eignet.

### Kurzbeschreibung der Zeichnungen

Es zeigen beispielhaft:
**Fig.1** Leichtmetall-Hohlprofil.
**Fig.2** Verbundene Leichtmetall Hohlprofile.
**Fig.3** Schienenfahrzeug Großkomponente.
**Fig.4** Bearbeitetes Leichtmetall-Hohlprofil.
**Fig.5** Leichtmetall-Hohlprofil, T-förmiger Steg.
**Fig.6** Leichtmetall-Hohlprofil, I-förmiger Steg.
**Fig.7** Leichtmetall-Hohlprofil, Doppelsteg.
**Fig.8** Leichtmetall-Hohlprofil, C-Nut.
**Fig.9** Leichtmetall-Hohlprofil, geschlossene Kammer.
**Fig.10** Leichtmetall-Hohlprofil, L-förmiger Steg.
**Fig.11** Leichtmetall-Hohlprofil, gewinkelter Steg.
**Fig.12** Leichtmetall-Hohlprofil, T-förmiger Steg, Gratreduziert.
**Fig.13** Leichtmetall-Hohlprofil, T-förmiger Steg, Gratreduziert, zentrale Stege.

### Ausführung der Erfindung

**Fig.1** zeigt beispielhaft und schematisch ein Leichtmetall-Hohlprofil. Es ist ein Querschnitt eines Leichtmetall-Hohlprofils 2 dargestellt, wie es in gegenständlichen Herstellverfahren eingesetzt werden kann. Das Leichtmetall-Hohlprofil 2 ist geschlossen ausgeführt und weist eine innere Decklage 3 und eine äußere Decklage 4 auf. Dabei ist auf die Einbauanordnung des Profils in einem fertig zusammengestellten Schienenfahrzeug Bezug genommen. Randseitig umfasst das Leichtmetall-Hohlprofil 2 Verbindungseinrichtungen zur form- oder kraftschlüssigen Verbindung mit weiteren Profilen. Zwischen den Decklagen 3, 4 sind Stege 5 angeordnet, wobei in gezeigtem Ausführungsbeispiel drei Stege 5 vorgesehen sind. Die Stege 5 weisen einen von der äußeren Decklage 4 ausgehenden ersten Abschnitt 6 auf, welcher senkrecht zur äußeren Decklage 4 orientiert ist. In weiterer Abfolge weisen die Stege nach dem ersten Abschnitt 6 eine Verzweigung auf, welche einen parallel zur äußeren Decklage 4 verlaufenden Abschnitt umfasst. Der weitere Verlauf der Stege 5 ist, wie bei herkömmlichen Profilen gebräuchlich, schräg zu den Decklagen 3, 4 ausgerichtet.

**Fig.2** zeigt beispielhaft und schematisch verbundene Leichtmetall-Hohlprofile. Es sind zwei aneinander angeordnete Leichtmetall-Hohlprofile 2 dargestellt, wobei die Verbindungseinrichtungen zur form- oder kraftschlüssigen Verbindung miteinander in Eingriff stehen. Solcherart kann eine Schienenfahrzeug-Großkomponente, typischerweise über die gesamte Wagenlänge zusammengesetzt werden, wobei noch keine Tür- oder Fensterausschnitte vorhanden sind.

**Fig.3** zeigt beispielhaft und schematisch eine Schienenfahrzeug Großkomponente. Es ist ein Abschnitt einer Schienenfahrzeug Großkomponente 1 dargestellt, welche als Seitenwand ausgebildet ist. Die Schienenfahrzeug Großkomponente 1 ist dabei aus mehreren Leichtmetall-Hohlprofilen 2, wie sie in Fig. 1 dargestellt sind, aufgebaut. Nach dem Zusammenfügen der einzelnen Leichtmetall-Hohlprofile 2 sind Fensterausschnitte 7 sowie ein teilweises Entfernen der inneren Decklage 4 und der Stege 5 hergestellt worden. In gezeigtem Ausführungsbeispiel sind die verbleibenden Abschnitte 9 der inneren Decklage 4 als diagonale Aussteifungen ausgeführt, was eine besonders hohe Schubsteifigkeit der Schienenfahrzeug Großkomponente 1 bewirkt. Eine solche Aussteifung ist erforderlich, um die Schwächung durch die Fensterausschnitte 7 zu kompensieren. In den teilweise entfernten Bereichen 8 sind Abschnitte der Stege 5 erhalten geblieben und bilden eine nahe der äußeren Decklage 4 angeordnete beulsteife Trägerstruktur.

**Fig.4** zeigt beispielhaft und schematisch ein bearbeitetes Leichtmetall-Hohlprofil. Es ist das Leichtmetall-Hohlprofil 2 aus Fig.1 nach einer Entfernung eines Teils der inneren Decklage 3 und der Stege 5 dargestellt. Der verbliebene Teil der Stege 5 weist dabei einen im Wesentlichen T-förmigen Querschnitt auf und bietet dadurch eine hohe Steigerung der Beulsteifigkeit des Profils.

Figuren 5 bis 12 stellen Ausführungsformen von Leichtmetall-Hohlprofilen dar, welche bei gegenständlichem Verfahren einsetzbar sind. Dabei ist jeweils ein Schnitt durch ein bearbeitetes Profil gezeigt, wobei jeweils ein Querschnitt eines Steges dargestellt ist. Dabei sind die zu entfernenden Abschnitte des Stegs und die entfernte innere Decklage strichliert gezeichnet.

**Fig.5** zeigt beispielhaft und schematisch ein Leichtmetall-Hohlprofil mit einem T-förmigen Steg. Das Leichtmetall-Hohlprofil 2 ist in jener Ausführungsform dargestellt, welche in den Fig. 1 bis 4 angewendet gezeigt ist. Das Profil 2 weist eine innere Decklage 3 auf, welche in eingebautem Zustand dem Innenraum eines aus dem Profil 2 aufgebauten Schienenfahrzeug zugewandt ist, des Weiteren eine äußere Decklage 4. Die Decklagen 3, 4 sind mit Stegen 5 verbunden, wobei ein erster Abschnitt 6 von der äußeren Decklage 4 senkrecht ausgeht und von der äußeren Decklage 4 beabstandet in einen inneren Gurt 10 verzweigt. Dieser innere Gurt 10 bewirkt eine starke Erhöhung der Beulsteifigkeit der verbleibenden äußeren Decklage 4 nach Entfernen der Stege 5 und der inneren Decklage 3. Von den Randlinien des inneren Gurts 10 ausgehend erstrecken sich Stege 5 gewinkelt zur inneren Decklage 3.

**Fig.6** zeigt beispielhaft und schematisch ein Leichtmetall-Hohlprofil mit einem I-förmigen Steg. Es ist ein Leichtmetall-Hohlprofil 2, ähnlich wie jenes aus Fig.5 dargestellt, wobei jedoch kein innerer Gurt vorgesehen ist, sondern an dem der äußeren Decklage 4 abgewandten Ende des ersten Abschnitts 6 die Stege 5 gewinkelt verzweigen. Diese Ausführungsform kann eingesetzt werden, wenn die hohe Beulsteifigkeit des Profils aus Fig. 1 nicht erforderlich ist.

**Fig.7** zeigt beispielhaft und schematisch ein Leichtmetall-Hohlprofil mit einem Doppelsteg. Gemäß dieser Ausführungsform weist das Leichtmetall-Hohlprofil 2 eine an die äußere Decklage 4 unmittelbar angesetzte Hohlkammer, gebildet aus zwei senkrechten Stegen und einem Gurt auf, wobei von den Ecken dieser geschlossenen Kammer jeweils ein Steg 5 zu der inneren Decklage 3 gewinkelt verläuft. In bearbeiteten Zustand dieses Leichtmetall-Hohlprofils 2 verbleiben zwei senkrechte Abschnitte 6 in Form eines Doppelstegs.

**Fig.8** zeigt beispielhaft und schematisch ein Leichtmetall-Hohlprofil mit einer C-Nut. Fig. 8 stellt das Leichtmetall-Hohlprofil 2 aus Fig. 7 dar, wobei jedoch die Bearbeitung so erfolgt, dass nur die gewinkelten Stege 5 und ein mittiger Teil des inneren Gurts 10 entfernt werden. Somit verbleiben zwei L-förmige, einander zugewandte Stege, welche eine C-Nut bilden und zur Befestigung von weiteren Bauteilen eingesetzt werden können.

**Fig.9** zeigt beispielhaft und schematisch ein Leichtmetall-Hohlprofil mit einer geschlossenen Kammer. Fig. 9 stellt das Leichtmetall-Hohlprofil 2 aus Fig. 7 dar, wobei jedoch die Bearbeitung so erfolgt, dass nur die gewinkelten Stege 5 entfernt werden und der innere Gurt 10 verbleibt. Somit ist an dem bearbeiteten Hohlprofil 2 eine geschlossene Kammer an der äußeren Decklage 4 angeordnet.

**Fig.10** zeigt beispielhaft und schematisch ein Leichtmetall-Hohlprofil mit einem L-förmigem Steg. Das Leichtmetall-Hohlprofil 2 weist einen an den ersten Abschnitt 6 folgenden inneren Gurt 10 auf, an dessen Enden jeweils ein Steg 5 gewinkelt ausgeht. Der innere Gurt 10 erstreckt sich dabei nur auf eine Seite des ersten Abschnitts 6 und bildet somit zusammen mit diesem ersten Abschnitt 6 einen L-förmigen Steg.

**Fig.11** zeigt beispielhaft und schematisch ein Leichtmetall-Hohlprofil mit einem gewinkelten Steg. Diese Ausführungsform eines Leichtmetall-Hohlprofils 2 entspricht im Wesentlichen jenem, welches in Fig. 6 dargestellt ist, wobei der erste Abschnitt 6 gewinkelt zur äußeren Decklage 4 angeordnet ist.

**Fig.12** zeigt beispielhaft und schematisch ein Leichtmetall-Hohlprofil mit einem T-förmigen Steg. Es ist ein Leichtmetall-Hohlprofil 2 dargestellt, welches dem Profil aus Fig. 5 sehr ähnlich aufgebaut ist. Das Profil gemäß Fig. 5 weist einen Nachteil auf, da nach der spanenden Bearbeitung zur Entfernung der Stege 5 Grate an dem inneren Gurt 10 verbleiben, da die Schnittkante zur Entfernung der Stege 5 den inneren Gurt 10 schleifend schneidet. An einer solchen Stelle ist die Gratbildung unvermeidlich und es werden Nacharbeiten zur Entfernung dieser Grate erforderlich. Fig. 11 stellt ein Leichtmetall-Hohlprofil 2 dar, welches einen deutlich gratreduzierten Schnitt bei der Entfernung der Stege 5 gewährleistet. Dazu ist der innere Gurt 10 an seinen Enden jeweils mit einer Verdickung ausgeführt und die Stege 5 gehen von der der inneren Decklage 3 zugewandten Seite dieser Verdickungen aus. Bei einer Entfernung der Stege 5 mittels eines spanenden Bearbeitungsverfahrens ist die Gratbildung an dieser Stelle somit deutlich reduziert.

**Fig.13** zeigt beispielhaft und schematisch ein Leichtmetall-Hohlprofil mit einem T-förmigen Steg. Es ist ein Leichtmetall-Hohlprofil 2 dargestellt, welches im Wesentlichen jenem aus Fig. 5 entspricht, wobei jedoch die Stege 5 zentral von dem inneren Gurt 10 ausgehen. Durch die Verlegung des Ansatzes der Stege 5 von den Kanten zur Mitte entfallen die gratgefährdeten Schnitte bei der Entfernung der Stege 5.

### Liste der Bezeichnungen

- 1: Schienenfahrzeuggroßkomponente
- 2: Leichtmetall-Hohlprofile
- 3: Innere Decklage
- 4: Äußere Decklage
- 5: Steg
- 6: Erster Abschnitt
- 7: Fensterausschnitt
- 8: Entfernte Abschnitte der inneren Decklage
- 9: Verbleibende Abschnitte der inneren Decklage
- 10: Innerer Gurt

## Patentansprüche

1. Verfahren zur Herstellung einer Schienenfahrzeuggroßkomponente (1) aus Leichtmetall-Hohlprofilen (2),
mit folgenden Verfahrensschritten:
- Anordnen der Leichtmetall-Hohlprofile (2) in einer bestimmten Aneinanderreihung,
- Fügen der Leichtmetall-Hohlprofile (2) mit den jeweils benachbarten Leichtmetall-Hohlprofilen (2) mittels eines Schweißverfahrens,
**dadurch gekennzeichnet, dass**
- Ein zumindest teilweises Entfernen einer Decklage (3) der Leichtmetall-Hohlprofile (2) erfolgt, wobei neben der Decklage (3) auch Stege (5) innerhalb der Leichtmetall-Hohlprofile (2) entfernt werden, wobei unterhalb der entfernten Bereiche der Decklage (3) Abschnitte von Stegen (6) verbleiben.

2. Verfahren zur Herstellung einer Schienenfahrzeuggroßkomponente (1) aus Leichtmetall-Hohlprofilen (2) nach Anspruch 1,
**dadurch gekennzeichnet, dass** die zumindest teilweise entfernte Decklage (3) als Innenseite eines Schienenfahrzeugs ausgebildet ist.

3. Verfahren zur Herstellung einer Schienenfahrzeuggroßkomponente (1) aus Leichtmetall-Hohlprofilen (2) nach einem der Ansprüche 1 oder 2, **dadurch gekennzeichnet, dass** zur Entfernung der Decklage (3) und der Stege (5) ein Fräsverfahren eingesetzt wird.

4. Verfahren zur Herstellung einer Schienenfahrzeuggroßkomponente (1) aus Leichtmetall-Hohlprofilen (2) nach Anspruch 3,
**dadurch gekennzeichnet, dass** die verbleibenden Abschnitte der Stege (6) einen im Wesentlichen T-förmigen Querschnitt aufweisen.

5. Verfahren zur Herstellung einer Schienenfahrzeuggroßkomponente (1) aus Leichtmetall-Hohlprofilen (2) nach einem der Ansprüche 1 bis 4,
**dadurch gekennzeichnet, dass** mehr als 50% der Fläche einer Decklage (3) der Leichtmetall-Hohlprofile (2) entfernt werden.

## Claims

1. Method for producing a large component (1) for a rail vehicle from light metal hollow profiles (2),
having the following method steps:
- arranging the light metal hollow profiles (2) in a determined sequence,
- joining the light metal hollow profiles (2) to the respectively adjacent light metal hollow profiles (2) by means of a welding method,
**characterized in that**
- a cover layer (3) of the light metal hollow profiles (2) is at least partially removed, wherein, in addition to the cover layer (3), webs (5) within the light metal hollow profiles (2) are also removed, wherein portions of webs (6) remain underneath the removed regions of the cover layer (3).

2. Method for producing a large component (1) for a rail vehicle from light metal hollow profiles (2) according to Claim 1,
**characterized in that** the at least partially removed cover layer (3) is in the form of an inner side of a rail vehicle.

3. Method for producing a large component (1) for a rail vehicle from light metal hollow profiles (2) according to either of Claims 1 and 2,
**characterized** i**n that** a milling method is used to remove the cover layer (3) and the webs (5).

4. Method for producing a large component (1) for a rail vehicle from light metal hollow profiles (2) according to Claim 3,
**characterized in that** the remaining portions of the webs (6) have a substantially T-shaped cross section.

5. Method for producing a large component (1) for a rail vehicle from light metal hollow profiles (2) according to one of Claims 1 to 4,
**characterized in that** more than 50% of the surface area of a cover layer (3) of the light metal hollow profiles (2) is removed.

## Revendications

1. Procédé de fabrication d'un grand composant de véhicule ferroviaire (1) à partir de profilés creux en métal léger (2),
avec les étapes de procédure suivantes :
- disposition des profilés creux en métal léger (2) selon un certain ordre de juxtaposition,
- assemblage des profilés creux en métal léger (2) avec les profilés creux en métal léger (2) respectivement voisins au moyen d'un procédé de soudage,
**caractérisé en ce que**
- un retrait au moins partiel d'une couche de recouvrement (3) des profilés creux en métal léger (2) est effectué, des entretoises (5) étant également retirées à l'intérieur des profilés creux en métal léger (2) en plus de la couche de recouvrement (3), des sections d'entretoises (6) restant en dessous des zones retirées de la couche de recouvrement (3).

2. Procédé de fabrication d'un grand composant de véhicule ferroviaire (1) à partir de profilés creux en métal léger (2) selon la revendication 1,
**caractérisé en ce que** la couche de couverture (3) au moins partiellement retirée est conçue comme face intérieure d'un véhicule ferroviaire.

3. Procédé de fabrication d'un grand composant de véhicule ferroviaire (1) à partir de profilés creux en métal léger (2) selon l'une des revendications 1 ou 2,
**caractérisé en ce qu'**un procédé de fraisage est utilisé pour retirer la couche de couverture (3) et les entretoises (5).

4. Procédé de fabrication d'un grand composant de véhicule ferroviaire (1) à partir de profilés creux en métal léger (2) selon la revendication 3,
**caractérisé en ce que** les parties restantes des entretoises (6) ont une section transversale sensiblement en forme de T.

5. Procédé de fabrication d'un grand composant de véhicule ferroviaire (1) à partir de profilés creux en métal léger (2) selon l'une des revendications 1 à 4,
**caractérisé en ce que** plus de 50 % de la surface d'une couche de couverture (3) des profilés creux en métal léger (2) sont retirés.
